# EUROPÄISCHE PATENTSCHRIFT

(11) **EP 2 443 708 B1**
(45) Veröffentlichungstag und Bekanntmachung des Hinweises auf die Patenterteilung: **25.12.2013**
(21) Anmeldenummer: 11722418.8
(22) Anmeldetag: 27.05.2011
(51) Int. Cl.: H01T 4/06, H01T 4/14

(54) **GEHÄUSEANORDNUNG FÜR MEHRPOLIGE ÜBERSPANNUNGSSCHUTZGERÄTE**
HOUSING ASSEMBLY FOR MULTI-POLE SURGE PROTECTION DEVICES
ENSEMBLE BOÎTIER POUR APPAREILS DE PROTECTION CONTRE LES SURTENSIONS MULTIPOLAIRES

(30) Priorität: 01.06.2010 DE 102010022308; 09.08.2010 DE 102010033764
(43) Veröffentlichungstag der Anmeldung: 25.04.2012
(73) Patentinhaber: Dehn + Söhne GmbH + Co. KG, 92318 Neumarkt/Opf. (DE)
(72) Erfinder: HIERL, Stephan, 92318 Neumarkt/Opf (DE); WAFFLER, Michael, 92318 Neumarkt/Opf (DE); STRANGFELD, Uwe, 90429 Nürnberg (DE)
(74) Vertreter: Kruspig, Volkmar
(86) Internationale Anmeldenummer: PCT/EP2011/058736
(87) Internationale Veröffentlichungsnummer: WO 2011/151262

(56) Entgegenhaltungen:
- EP-A1- 0 860 918
- EP-A1- 1 914 850
- DE-A1-102007 042 991
- DE-B4- 10 058 977

## Beschreibung

Die Erfindung betrifft eine Gehäuseanordnung für mehrpolige Überspannungsschutzgeräte mit einem Sockelteil, welches mit elektrischen Außenanschlüssen versehene Einzelmodule aufnimmt, gemäß Oberbegriff des Patentanspruches 1.

Aus der DE 101 25 941 B4 ist eine Kompaktanordnung für mehrpolige stoßstromfeste Überspannungsableiter mit in einem Gehäuse im Wesentlichen parallel angeordneten, intern verdrahteten gekapselten Funkenstrecken vorbekannt. Das dortige Gehäuse weist eine mit Trennwänden versehene Wannenform auf, wobei die derart gebildeten Gehäusekammern die druckdicht gekapselten einzelnen Funkenstrecken nebst Anschlussklemmen aufnehmen. Die Gehäusewanne ist nach oben offen ausgebildet, wobei zur offenen Seite eine Isolierplatte eingesetzt ist, die Öffnungen aufweist, um über Federkontaktelemente die metallischen Gehäuse der betreffenden Funkenstrecken zu kontaktieren. Die nach DE 101 25 941 B4 eingesetzten Funkenstrecken weisen eine im Wesentlichen zylindrische Form auf, wobei die Wannenform auf eine solche zylindrische Funkenstreckengestalt abgestimmt ist.

Um bei einer mehrpoligen Ausführungsform eine interne Verdrahtung zu ermöglichen, ist eine Verdrahtungsebene als Wechselbrücke in Z-Form, umfassend zwei kurze entgegengesetzt gerichtete und einen längeren Verbindungsschenkel vorgesehen. Zungenartige Ausprägungen oder Vorsprünge, die im Bereich der kurzen Schenkel der Verdrahtungsebenen-Wechselbrücke angeordnet oder eingebracht sind, orientieren sich im montierten Zustand zum jeweiligen Winkelschenkel, so dass ein Gegenlager entsteht, um elektrodynamische Kräfte im Stoßstromfall aufzunehmen.

Bei dem mehrpoligen Überspannungsableiter zum Einsatz in Niederspannungs-Stromversorgungssystemen, z. B. in TN-S- oder TT-Stromversorgungssystemen gemäß DE 100 01 667 C1 wird von einem U-förmigen Basisteil mit Anschlussklemmen im Grundkörper für die aktiven Leitungen und PE- oder Erdpotential ausgegangen, wobei in der Abdeckhaube des Basisteiles Führungsmittel zur lösbaren Aufnahme von elektrisch mit den Anschlussklemmen kontaktierbaren Steckteilen mit Varistor- oder Funkenstreckenelementen vorgesehen sind.

Im Grundkörper sind jeweils gegenüberliegende Ausnehmungen und Arretierungsvorsprünge für die Anschlussklemmen ausgebildet, und die Anschlussklemmen auf der aktiven Seite sind als Einzelklemmen und der PE- oder Erdpotentialseite als intern verbundene Klemmblöcke mit einem leitenden Durchgangsklemmelement ausgeführt. Ergänzend besteht gemäß der DE 100 01 667 C1 die Möglichkeit, eine der Anschlussklemmen der aktiven Seite leitfähig mit einer Mehrfach-Steckkontaktschiene auf der PE-oder Erdpotentialseite intern zu verbinden, so dass allein durch Wahl der austauschbaren, vorkonfigurierten Anschlussklemmen eine unterschiedliche Verdrahtung realisiert werden kann.

Aus der DE 100 58 977 B4 ist ein mehrpoliger stoßstromfester Überspannungsableiter mit in einem Gehäuse im Wesentlichen parallel angeordneten, intern verdrahteten, gekapselten Funkenstrecken vorbekannt, wobei die Funkenstrecken gegenüberliegende, hervorstehende Kontaktflächen mit Bohrungen und Innengewinden aufweisen, die mit äußeren Anschlussklemmen sowie inneren Kontaktschienen verbunden sind. Weiterhin ist auch bei dieser Lösung eine Verdrahtungsebenen-Wechselbrücke vorhanden, die eine im Wesentlichen Z-Form aufweist. Die im Sockelteil befindlichen Funkenstrecken sind zylinderförmig ausgeführt, wobei die Gesamtanordnung von einer Abdeckhaube umschlossen ist.

Die EP 0 860 918 A1 zeigt eine Überspannungsableiteinrichtung, umfassend zwei in einem Gehäuse beabstandet voneinander angeordnete Elektroden, wobei das Gehäuse eine Ausströmöffnung für ionisierte Gase aufweist. Zwischen den Elektroden und der Ausströmöffnung des Gehäuses ist eine von den ionisierten Gasen zu durchströmende Kammer befindlich.

Die gattungsbildende DE 10 2007 042 991 A1, die den Oberbegriff des Anspruchs 1 offenbart, betrifft ein Überspannungsschutzgerät mit im thermischen Überlastfall aktivierter, mechanischer Abtrennvorrichtung. Die Gehäuseanordnung des dortigen Überspannungsschutzgerätes besitzt ein Sockelteil, welches mit elektrischen Außenanschlüssen versehene Einzelmodule aufnimmt. Jedes Einzelmodul besteht aus Isolierstoffhalbschalen, welche das jeweilige Überspannungsschutzelement kapseln. Darüberhinaus ist eine Abdeckhaube vorhanden, welche die Einzelmodule umschließt und die montageseitig mit dem Sockelteil form- und/oder kraftschlüssig verbunden ist. Die Abdeckhaube umfaßt in der Haubenoberseite Fenster für eine Funktionsanzeige der Einzelmodule.

Den vorstehend geschilderten Lösungen ist, bedingt durch die zylindrische Bauform der Funkenstrecken und die erforderlichen Mindestdurchmesser, eine Grenze hinsichtlich eines möglichst geringen Bauraums gesetzt.

Darüber hinaus sind die vorbekannten Gehäuseanordnungen nicht zur Aufnahme von Hörnerfunkenstrecken geeignet, aus denen lichtbogenbedingte Gase in abgekühlter Form zum Druckausgleich austreten.

Es ist daher Aufgabe der Erfindung, eine weiterentwickelte Gehäuseanordnung für mehrpolige Überspannungsschutzgeräte mit einem Sockelteil und einer Abdeckhaube anzugeben, welche zum einen zur Aufnahme von Einzelmodulen geeignet ist, die sowohl eine ausreichende Blitzstromtragfähigkeit als auch Folgestromlöschfähigkeit besitzen, und wobei zum anderen trotz beengten Bauraums die notwendigen elektrischen Kriechstrecken eingehalten werden. Darüber hinaus ist die interne Verschaltung der Einzelmodule so zu realisieren, dass stoßstrombedingte Kräfte entweder von vornherein vermieden oder aber sicher aufgenommen und ohne Beschädigungen oder Zerstörungen des Gehäuses abgeleitet werden.

Die Lösung der Aufgabe der Erfindung erfolgt durch eine Gehäuseanordnung gemäß der Merkmalskombination nach Patentanspruch 1, wobei die Unteransprüche mindestens zweckmäßige Ausgestaltungen und Weiterbildungen darstellen.

Es wird demnach von einer Gehäuseanordnung für mehrpolige Überspannungsschutzgeräte mit einem Sockelteil ausgegangen, welches mit elektrischen Außenanschlüssen versehene Einzelmodule aufnimmt. Die Einzelmodule besitzen hierbei eine sehr schmale Bauform. Mindestens ein Einzelmodul weist eine Hörnerfunkenstrecke auf, und jedes Einzelmodul besteht aus Isolierstoffhalbschalen, welche die jeweilige Funkenstrecke kapseln.

Mindestens das Einzelmodul mit Hörnerfunkenstrecke besitzt zwischen den Isolierstoffhalbschalen einen Abkühlraum für lichtbogenbedingte Gase, der in mindestens einer Öffnung mündet. Weiterhin ist eine Abdeckhaube vorgesehen, welche die Einzelmodule zur Bildung einer kompakten Anordnung umschließt und welche montageseitig mit dem Sockelteil form-und/oder kraftschlüssig verbunden ist, wobei die Abdeckhaube in der Haubenoberseite Fenster für eine Funktionsanzeige der Einzelmodule aufweist. Die Abdeckhaube besteht, ebenso wie das Sockelteil, aus einem Isolierstoffmaterial, insbesondere Kunststoffmaterial.

Erfindungsgemäß sind im Sockelteil mit diesem verbundene, sich vom Boden aus nach oben ersteckende erste Isolierstofftrennwände ausgebildet, welche jeweils Kammern für die Einzelmodule abgrenzen.

In der Abdeckhaube sind mit dieser verbundene, sich in Richtung Sockelteil erstreckende zweite Isolierstofftrennwände vorhanden, deren Lage und Positionierung zu den ersten Isolierstofftrennwänden für die Kammerbildung komplementär ist.

Weiterhin ist im Sockelteil außerhalb des Raumes zur Aufnahme der jeweiligen Einzelmodule mindestens eine Druckausgleichskammer vorgesehen, welche mit im Bodenbereich des Sockelteils vorhandenen labyrinthartige Spaltöffnungen gasseitig in Verbindung steht.

Der Gasausgang des Abkühlraumes eines diesbezüglich im Sockelteil eingesetzten Einzelmoduls ist zur vorerwähnten Druckausgleichskammer orientiert, um eine Mäanderströmung mit der Folge einer weiteren Abkühlung zur Reduzierung der Strömungsgeschwindigkeit der Gase sicherzustellen. Durch die im Einzelmodul befindliche Abkühlkammer in Verbindung mit der Druckausgleichskammer und den Öffnungen ergibt sich elektrisch gesehen eine vollständige Kapselung, und es treten keine heißen Gase aus, wie dies bei klassischen sogenannten ausblasenden Überspannungsableitern der Fall ist.

Erfindungsgemäß unterliegt die Partikel- oder Gasströmung über die Druckausgleichskammer und die Öffnungen einem mehrfachen Richtungswechsel im Sinne einer Mäanderströmung. Hierfür können die Kammern in einzelne Kammerabschnitte mit Umlenkteilen besitzen.

Die Einzelmodule sind im Sockelteil durch die Isolierstoffwände getrennt und stehend angeordnet, wobei jeder der Einzelmodule in den Isolierstoffhalbschalen einen Durchtrittsschlitz aufweist, um für die Verschaltung mehrerer Module eine starre, leitfähige Brücke aufzunehmen, die senkrecht zur Längsachse der stehend angeordneten Einzelmodule verläuft. Dadurch können die Einzelmodule auf die starre leitfähige Brücke quasi aufgefädelt und aneinandergereiht werden im Sinne einer kompakten Einheit, die derartig vormontiert in das Sockelteil unter Nutzung der dort ausgebildeten Kammern eingesetzt wird.

Die ersten Isolierstofftrennwände, die sich vom Boden des Sockelteils aus nach oben erstrecken, reichen dabei bis zur Unterseite der leitfähigen Brücke und behindern das Einsetzen der Kompaktbaugruppe aus mehreren Ableitern mit Bücke in das Sockelteil nicht.

Im Durchtrittsschlitz des jeweiligen Einzelmoduls verläuft ein Funkenstreckenelektrodenabschnitt, um diesen unmittelbar mit der leitfähigen Brücke zu kontaktieren.

Ergänzend weist eine der Isolierstoffhalbschalen, die das Gehäuse des Einzelmoduls bilden, eine Aussparung in Längsrichtung, d. h. senkrecht zur einzubringenden leitfähigen Brücke auf, welche bis zum Durchtrittsschlitz reicht, um ein kraftschlüssiges Verbindungsmittel zwischen Brücke und dem jeweiligen Funkenstreckenelektrodenabschnitt einzubringen und/oder zu betätigen. Das Verbindungsmittel kann eine Schraube sein, die die entsprechende Verbindung mit Kraftschluss unter Nutzung eines großflächigen Kontaktes zwischen Brücke und Funkenstreckenelektrodenabschnitt realisiert.

Die Unterseite des Sockelteils weist einen an sich bekannten Rücksprung zur Hutschienenmontage gemäß einschlägiger Normen auf, wobei im Sockelteil federbelastete, bewegliche Rastmittel mit Rastnasen eingebracht sind.

Die Öffnungen derjenigen Kammern, welche im Bereich der Rastmittel liegen, sind über dort vorgesehene Ausnehmungen realisiert, wobei benachbarte Kammern separate Öffnungen in Form von Schlitzen oder dergleichen umfassen.

Die aufeinander zuweisende Enden der ersten und zweiten Isolierstofftrennwände bilden einen Freischnitt oder einen Freiraum, der auf die Breite und die Dicke der leitfähigen Brücke abgestimmt ist. Damit wird auch im Bereich der Aufnahme der leitfähigen Brücke für die notwendigen Isolations- und Kriechstrecken gesorgt und eine Trennung der einzelnen Kammern gegeneinander realisiert.

Da die Gehäuseanordnung, umfassend Sockelteil und Abdeckhaube nicht verklebt oder verschweißt, d. h. stoffschlüssig verbunden ist, sondern nur Rastverbindungen vorliegen, kann über ansonsten vorhandene Übergänge oder Spalte ein ergänzender Druckausgleich bezüglich lichtbogenbedingter Gase erfolgen.

Die Erfindung soll nachstehend anhand von Ausführungsbeispielen sowie unter Zuhilfenahme von Figuren näher erläutert werden.

Hierbei zeigen:
- Fig. 1: eine erste teilweggebrochene Darstellung der Gehäuseanordnung mit einer Kammer sowie Druckausgleichsöffnung im Bereich eines beweglichen Rastmittels zur Hutschienenmontage;
- Fig. 2: eine Darstellung ähnlich derjenigen nach Fig. 1, jedoch mit einer zweiten Kammer zur Aufnahme eines Einzelmoduls mit Hörnerfunkenstrecke und vorgesehener Entlüftung über Druckausgleichskammer und Öffnungen;
- Fig. 3 und Fig. 4: Darstellungen zur Anordnung der leitfähigen Brücke zur Verbindung von Einzelmodulen (mit abgenommener Abdeckhaube) und
- Fig. 5: eine Darstellung der Gesamtanordnung mit teilweggebrochener Abdeckhaube zur Demonstration der ersten und zweiten Isolierstofftrennwände.

Die Gehäuseanordnung gemäß den figürlichen Darstellungen geht von einem Sockelteil 1 aus, welches mehrere Einzelmodule 2 mit daran befindlichen Funkenstrecken aufnimmt.

Die Einzelmodule sind, wie dies in den Figuren 2 und 3 erkennbar ist, parallel benachbart im Sockelteil 1 angeordnet.

Diejenigen Einzelmodule 2, welche eine Hörnerfunkenstrecke aufweisen und deren Isolierstoffhalbschalen 3 einen Abkühlraum für lichtbogenbedingte Gase besitzen, umfassen auch einen Strömungsausgang 4 in Form einer kleinen Öffnung.

In den Fig. 1 und 2 ist mit den Pfeildarstellungen die Entlüftung, d. h. der Weg der strömenden Gase oder Partikel, welche abbrand- oder lichtbogenbedingt entstehen, dargestellt.

Die Partikel- oder Gasströmung wird über eine Druckausgleichskammer 5 und Spaltöffnungen 6 einem mehrfachen Richtungswechsel unterworfen.

Die Spaltöffnungen 6 sind in der Darstellung gemäß Fig. 1 im Bereich von Rastmitteln 7 zur Hutschienenmontage ausgebildet. Bei der Darstellung nach Fig. 2 verlaufen die Spaltöffnungen über im Sockelbodenbereich befindliche, in der Figur erkennbare Schlitze.

Die Gehäuseanordnung umfasst weiterhin eine Abdeckhaube 8, die mittels Snap-In-Verbindungsmittel 9 am Sockelteil gehalten ist.

In der Abdeckhaube 8 sind noch Fenster 10 vorhanden, um die Position einer Funktionsanzeige 11 zu erkennen.

Dabei ist jedes Einzelmodul 2 mit einer solchen Funktionsanzeige 11 versehen. Weitere Öffnungen 12 in der Abdeckhaube 8 ermöglichen einen Zugang zu im Inneren befindliche Schraubanschlussklemmen 13 (s. auch Fig. 3).
Im Sockelteil 1 sind sich vom Boden aus senkrecht nach oben erstreckende ersten Isolierstofftrennwänden 14 vorhanden, welche Kammern für die Einzelmodule 2 bilden. Den ersten Trennwänden 14, die sich vom Sockelteil 1 nach oben erstrecken, sind lagemäßig komplementäre zweite Isolierstofftrennwände 15 zugeordnet, die sich an der Abdeckhaube 8 befinden.

Die Einzelmodule 2 sind im Sockelteil 1 durch die Trennwände 14 und 15 getrennt und stehend angeordnet, wobei jeder der Einzelmodule 2 in den Isolierstoffhalbschalen 3 einen Durchtrittsschlitz aufweist, um für die Verschaltung mehrerer Einzelmodule eine starre leitfähige Brücke 16 aufzunehmen, die senkrecht zur Längsachse der stehend angeordneten Einzelmodule 2 verläuft.

Im Durchtrittsschlitz des jeweiligen Einzelmoduls verläuft ein Funkenstreckenelektrodenabschnitt 17, um diesen unmittelbar mit der leitfähigen Brücke 16 zu kontaktieren. Eine der Isolierhalbschalen 3 weist eine Aussparung 18 in Längsrichtung auf, welche bis zum Durchtrittsschlitz reicht, um ein kraftschlüssiges Verbindungsmittel, z. B. eine Schraube 19, zwischen der Brücke 16 und dem jeweiligen Funkenstreckenelektrodenabschnitt 17 einzubringen bzw. zu betätigen. Hierfür ist noch jeweils eine entsprechende Bohrung 20 in der Brücke 16 sowie eine komplementäre Bohrung im Funkenstreckenelektrodenabschnitt 17 vorgesehen.

Die Unterseite des Sockelteils 1 weist einen Rücksprung 21 zur Hutschienenmontage auf, wobei durch Betätigen der Rastmittel 7 mittels eines Herausziehens aus dem Sockelteil die Gehäuseanordnung von der Hutschiene lösbar ist.

Die aufeinander zuweisenden Enden der ersten 14 und zweiten Isolierstofftrennwände 15 bilden einen Freischnitt, der auf die Breite und Dicke der leitfähigen Brücke 16 abgestimmt ist, wie dies aus der Fig. 5 ersichtlich ist.

Die Figuren 3 und 4 zeigen die Anordnung stehender Einzelmodule 2, die verschiedenartig verschaltet werden können. Die interne Brücke 16 zur Verschaltung der einzelnen Module ist senkrecht zu den Modulen gelegt, damit Stromkräfte bei Ableitvorgängen reduziert werden. In der Darstellung gemäß Fig. 3, rechts, ist das dortige Modul eine Funkenstrecke, die zwischen N und PE geschalten ist. Durch diese Funkenstrecke fließt der gesamte Blitzstoßstrom und teilt sich dann auf die einzelnen Leiter N, L1, L2 und L3 auf. Da die interne Brücke 16 senkrecht auf die N-Elektrode der N/PE-Funkenstrecke geführt wird, werden in dieser Lage elektromagnetische Kräfte durch Feldeinwirkung vermieden.

Mit Hilfe der Schraube 19 ist eine elektrische Verbindung zwischen dem jeweiligen Funkenstreckenelektrodenabschnitt 17 und der leitfähigen Brücke 16 hergestellt, wobei die Ströme über die Auflagefläche zwischen Brücke und Anschlussschenkel im Funkenstreckenmodul geleitet werden. Die Auflagefläche ist hier sehr groß gewählt und kann ohne Weiteres 100 kA/350 µs Blitzstoßströme übertragen.

Die einzelnen Module sind je nach Netzform austausch- und verschaltbar. Es können TNS-Geräte mit Viernetzmodulen, TNC-Geräte mit Dreinetzmodulen, TT-Geräte mit Dreinetz- und einem N-PE-Modul in sehr schmaler Gehäusebauform realisiert werden. Im nur ca. 36 mm breiten Gehäuse können aber auch 1+1 große TT-Schaltungen oder 2+0-Gerätevarianten mit denselben Einzelmodulen realisiert werden. Bei einer Ausführungsform ist die leitfähige Brücke fest mit dem N-PE-Modul verbunden, und es werden die weiteren Einzelmodule quasi auf die Brücke aufgefädelt und dann in das Sockelteil eingesetzt. Die leitfähige Brücke kann jedoch auch als Einzelteil montiert werden.

### Bezugszeichenliste

- 1: Sockelteil
- 2: Einzelmodul
- 3: Halbschale
- 4: Strömungsausgang
- 5: Druckausgleichskammer
- 6: Spaltöffnung
- 7: Rastmittel
- 8: Abdeckhaube
- 9: Verbindungsmittel
- 10: Fenster
- 11: Funktionsanzeige
- 12: Öffnung
- 13: Klemme
- 14: erste Isolationstrennwand
- 15: zweite Isolationstrennwand
- 16: Brücke
- 17: Funkenstreckenelektrodenabschnitt
- 18: Aussparung
- 19: Schraube
- 20: Bohrung
- 21: Rücksprung

## Patentansprüche

1. Gehäuseanordnung für mehrpolige Überspannungsschutzgeräte mit einem Sockelteil (1), welches mit elektrischen Außenanschlüssen versehene Einzelmodule (2) aufnimmt und jedes Einzelmodul (2) aus Isolierstoffhalbschalen (3) besteht, welche die jeweilige Funkenstrecke kapseln weiterhin mit einer Abdeckhaube (8), welche die Einzelmodule (2) umschließt und montageseitig mit dem Sockelteil (1) form- und/oder kraftschlüssig verbunden ist, wobei die Abdeckhaube (8) in der Haubenoberseite Fenster (10) für eine Funktionsanzeige (11) der Einzelmodule (2) aufweist, sowie im Sockelteil (1) mit diesem verbundene, sich vom Boden aus nach oben erstreckende erste Isolierstofftrennwände (14) ausgebildet sind und diese jeweils Kammern für die Einzelmodule (2) abgrenzen,
**dadurch gekennzeichnet, dass**
mindestens ein Einzelmodul (2) eine Hörnerfunkenstrecke besitzt, mindestens das Einzelmodul (2) mit Hörnerfunkenstrecke zwischen den Isolierstoffhalbschalen (3) einen Abkühlraum für lichtbogenbedingte Gase besitzt und in der Abdeckhaube (8) mit dieser verbundene, sich in Richtung Sockelteil (1) erstreckende zweite Isolierstofftrennwände (15) ausgebildet sind, deren Lage und Positionierung zu den ersten Isolierstofftrennwänden (14) für die Kammerbildung komplementär ist.

2. Anordnung nach Anspruch 1,
**dadurch gekennzeichnet, dass**
im Sockelteil (1) außerhalb des Raumes zur Aufnahme der jeweiligen Einzelmodule (2) mindestens eine Druckausgleichskammer (5) vorgesehen ist, welche mit im Bodenbereich des Sockelteils (1) vorhandenen labyrinthartigen Spaltöffnungen (6) gasseitig in Verbindung steht, wobei der Gasausgang des Abkühlraumes eines diesbezüglich im Sockelteil (1) eingesetzten Einzelmoduls (2) zur Druckausgleichskammer (5) orientiert ist.

3. Anordnung nach Anspruch 2,
**dadurch gekennzeichnet, dass**
die Gas- oder Partikelströmung über die Druckausgleichskammer (5) und die Spaltöffnungen einem mehrfachen Richtungswechsel unterliegt.

4. Anordnung nach Anspruch 1, 2 oder 3,
**dadurch gekennzeichnet, dass**
die Einzelmodule (2) im Sockelteil (1) durch die Isolierstoffwände (14; 15) getrennt und stehend befindlich sind, wobei jeder der Einzelmodule (2) in den Isolierstoffhalbschalen (3) einen Durchtrittsschlitz aufweist, um für die Verschaltung mehrerer Module eine starre leitfähige Brücke (16) aufzunehmen, die senkrecht zur Längsachse der stehend angeordneten Einzelmodule (2) verläuft.

5. Anordnung nach Anspruch 4,
**dadurch gekennzeichnet, dass**
im Durchtrittsschlitz des jeweiligen Einzelmoduls (2) ein Funkenstreckenelektrodenabschnitt (17) verläuft, um diesen unmittelbar mit der leitfähigen Brücke (16) zu kontaktieren.

6. Anordnung nach Anspruch 5,
**dadurch gekennzeichnet, dass**
eine Isolierstoffhalbschale (3) des jeweiligen Einzelmoduls (2) eine Aussparung (18) in Längsrichtung aufweist, welche bis zum Durchtrittsschlitz reicht, um ein kraftschlüssiges Verbindungsmittel (19) zwischen Brücke (16) und dem jeweiligen Funkenstreckenelektrodenabschnitt (17) einzubringen und/oder zu betätigen.

7. Anordnung nach einem der vorangegangenen Ansprüche,
**dadurch gekennzeichnet, dass**
die Unterseite des Sockelteils (1) einen Rücksprung (21) zur Hutschienenmontage aufweist, wobei im Sockelteil (1) federbelastete, bewegliche Rastmittel (7) mit Rastnase eingebracht sind.

8. Anordnung nach Anspruch 7,
**dadurch gekennzeichnet, dass**
die Spaltöffnungen (6) derjenigen Kammern, welche im Bereich der Rastmittel (7) liegen, über dort vorgesehene Ausnehmungen realisiert sind, wobei benachbarte Kammern Öffnungen in Form von separaten Schlitzen umfassen.

9. Anordnung nach einem der Ansprüche 4 bis 8,
**dadurch gekennzeichnet, dass**
die aufeinander zuweisenden Enden der ersten und zweiten Isolierstofftrennwände (14; 15) einen Freischnitt bilden, der auf die Breite und die Dicke der leitfähigen Brücke (16) abgestimmt ist.

## Claims

1. Housing arrangement for multipolar overvoltage protection devices, comprising a base part (1) which receives individual modules (2) provided with electrical external connections and each individual module (2) is formed of half-shells (3) made of an insulating material which encapsulate the respective spark gap, further comprising a covering hood (8) which encloses the individual modules (2) and, in terms of installation, is positively and/or non-positively coupled to the base part (1), wherein the covering hood (8) includes windows (10) in the upper side of the hood for a function display (11) of the individual modules (2), and first partition walls (14) made of an insulating material are formed in the base part (1), connected to same, which extend from the bottom upwardly and each define chambers for the individual modules (2),
**characterized in that**
at least one individual module (2) includes a horn gap,
at least the individual module (2) including the horn gap has a cooling space for gases induced by arcs between the half-shells (3) made of an insulating material, and second partition walls (15) made of an insulating material are formed in the covering hood (8), connected to same, which extend in the direction of the base part (1) and whose position and location is complementary to the first partition walls (14) made of an insulating material defining the chambers.

2. Arrangement according to claim 1,
**characterized in that**
at least one pressure compensation chamber (5) is provided in the base part (1) outside the space for receiving the respective individual modules (2) which, in terms of gas, communicates with labyrinth-type gap holes (6) provided in the bottom area of the base part (1), wherein the gas outlet of the cooling space of an individual module (2) incorporated in this regard in the base part (1) is oriented towards the pressure compensation chamber (5).

3. Arrangement according to claim 2,
**characterized in that**
the gas flow or particle flow through the pressure compensation chamber (5) and the gap holes is subject to a multiple change of direction.

4. Arrangement according to claim 1, 2 or 3,
**characterized in that**
the individual modules (2) are separated in the base part (1) by the walls (14; 15) made of an insulating material and are arranged in an upright manner, wherein each of the individual modules (2) in the half-shells (3) made of an insulating material has a through-slot to receive a rigid conductive bridge (16) for interconnecting multiple modules, which runs perpendicular to the longitudinal axis of the upright individual modules (2).

5. Arrangement according to claim 4,
**characterized in that**
a spark gap electrode section (17) runs in the through-slot of the respective individual module (2) to be directly contacted with the conductive bridge (16).

6. Arrangement according to claim 5,
**characterized in that**
a half-shell (3) made of an insulating material of the respective individual module (2) has a cut-out (18) in the longitudinal direction which extends up to the through-slot so as to introduce and/or operate a non-positive connecting means (19) between the bridge (16) and the respective spark gap electrode section (17).

7. Arrangement according one of the preceding claims,
**characterized in that**
the lower side of the base part (1) has a recess (21) for the top hat rail mounting, wherein spring-loaded mobile snap-in means (7) with a detent nose are incorporated in the base part (1).

8. Arrangement according to claim 7,
**characterized in that**
the gap holes (6) of those chambers that are provided in the area of the snap-in means (7) are realized by recesses provided there, wherein adjacent chambers comprise openings in the form of separate slots.

9. Arrangement according to one of claims 4 to 8,
**characterized in that**
the ends of the first and second partition walls (14; 15) made of an insulating material pointing towards each other form a free section which matches the width and thickness of the conductive bridge (16).

## Revendications

1. Agencement formant boîtier pour appareil de protection anti-surtensions multipolaire comprenant une partie de socle (1), laquelle reçoit des modules individuels (2) pourvus de bornes électriques extérieures et chaque module individuel (2) est formé de demi-coques (3) en matériau isolant qui encapsulent les éclateurs respectifs, et comprenant un capot de recouvrement (8), qui enferme les modules individuels (2) et qui est relié lors du montage par coopération de formes et/ou par coopération de forces avec la partie de socle (1), dans lequel le capot de recouvrement (8) comporte dans sa partie supérieure des fenêtres (10) pour un indicateur fonctionnel (11) des modules individuels (2), et dans lequel des premières parois de séparation en matériaux isolants (14), reliées à la partie de socle (1) et s'étendant depuis le fond vers le haut, sont réalisées dans la partie de socle (1), et ces parois délimitent respectivement des chambres pour les modules individuels (2),
**caractérisé en ce que**
au moins un module individuel (2) possède un éclateur à corne, ledit au moins un module individuel (2) avec éclateur à corne possède entre les demi-coques en matériau isolant (3) une chambre de refroidissement pour des gaz provoqués par les arcs électriques et des secondes parois de séparation en matériau isolant (15), reliées au capot de recouvrement (8) et s'étendant en direction de la partie de socle (1), sont réalisées dans le capot de recouvrement (8), parois dont la situation et le positionnement sont complémentaires des premières parois de séparation en matériau isolant (14) pour la formation des chambres.

2. Agencement selon la revendication 1,
**caractérisé en ce qu'**il est prévu, dans la partie de socle (1) à l'extérieur de l'espace pour la réception des modules individuels respectifs (2), au moins une chambre d'égalisation de pression (5), qui communique vis-à-vis des gaz avec des ouvertures en fente analogues à un labyrinthe prévues dans la région du fond de la partie de socle (1), et la sortie des gaz de la chambre de refroidissement d'un module individuel (2) mis en place à cet effet dans la partie de socle (1) est orientée vers la chambre d'égalisation de pression (5).

3. Agencement selon la revendication 2,
**caractérisé en ce que** l'écoulement des gaz ou des particules est soumis à un changement de direction multiple via la chambre d'égalisation de pression (5) et les ouvertures en fente.

4. Agencement selon la revendication 1, 2 ou 3,
**caractérisé en ce que** les modules individuels (2) dans la partie de socle (1) sont séparés par les parois en matériau isolant (14 ; 15) et se trouvent verticalement, et chacun des modules individuels (2) comporte dans les demi-coques en matériau isolant (3) une fente traversante afin de recevoir un pontage conducteur rigide (16) pour le branchement de plusieurs modules, ledit pontage s'étendant perpendiculairement à l'axe longitudinal des modules individuels (2) agencés verticalement.

5. Agencement selon la revendication 4,
**caractérisé en ce qu'**un tronçon d'électrode d'éclateur (17) s'étend dans la fente traversante du module individuel respectif (2) afin de mettre ce tronçon directement en contact avec le pontage conducteur (16).

6. Agencement selon la revendication 5,
**caractérisé en ce qu'**une demi-coque en matériau isolant (3) du module individuel respectif (2) comporte une échancrure (18) en direction longitudinale, laquelle va jusqu'à la fente traversante, afin d'introduire et/ou d'actionner un organe de liaison à coopération de forces (19) entre le pontage (16) et le tronçon d'électrode d'éclateur respectif (17).

7. Agencement selon l'une des revendications précédentes,
**caractérisé en ce que** la face inférieure de la partie de socle (1) comporte un ressaut (21) pour un montage sur profilé à chapeau, et des organes d'enclenchement mobiles (7) chargés par ressort et présentant un ergot d'enclenchement sont introduits dans la partie de socle (1).

8. Agencement selon la revendication 7,
**caractérisé en ce que** les ouvertures en fente (6) de celles des chambres qui sont situées dans la zone des organes d'enclenchement (7) sont réalisées via des évidements prévus à cet endroit, et des chambres voisines présentent des ouvertures sous la forme de fentes séparées.

9. Agencement selon l'une des revendications 4 à 8,
**caractérisé en ce que** les extrémités tournées l'une vers l'autre des premières et des secondes parois de séparation en matériau isolant (14 ; 15) forment une découpe libre qui est ajustée à la largeur et à l'épaisseur du pontage conducteur (16).
